# EUROPÄISCHE PATENTSCHRIFT

(11) **EP 0 549 821 B1**
(45) Veröffentlichungstag und Bekanntmachung des Hinweises auf die Patenterteilung: **05.07.1995**
(21) Anmeldenummer: 91122092.9
(22) Anmeldetag: 22.12.1991
(51) Int. Cl.: B24B 33/02

(54) **Verfahren zum Honen von Bohrungen und Honwerkzeug zur Durchführung des Verfahrens**
Procedure for honing bore holes and honing tool for carrying out the procedure
Procédé pour opérer le pierrage de forages et tête de pierrage pour la mise en oeuvre du procédé

(43) Veröffentlichungstag der Anmeldung: 07.07.1993
(73) Patentinhaber: Maschinenfabrik Gehring GmbH & Co., D-73760 Ostfildern (DE)
(72) Erfinder: Wiederhold, Joachim, W-7060 Schorndorf (DE)
(74) Vertreter: Kerkhof, Marianne

(56) Entgegenhaltungen:
- DE-A- 2 627 886
- PATENT ABSTRACTS OF JAPAN vol. 5, no. 39 (M-59)(711) 14. März 1981 & JP-A-55 164 471 (TOKYO SHIBAURA DENKI K.K.) 22 Dezember 1980

## Beschreibung

Die Erfindung betrifft ein Verfahren zum Honen von zwei oder mehr fluchtenden und innerhalb des Werkstückes verbundenen Bohrungen nach dem Oberbegriff des Patentanspruches 1 und die Verwendung eines Honwerkzeuges zur Durchführung des Verfahrens.

Fluchtende Bohrungen innerhalb eines Werkstückes, insbesondere Doppelbohrungen, die beispielsweise durch einen Hohlraum innerhalb des Werkstückes verbunden sind, können in bekannter Weise mit einem Honwerkzeug bearbeitet werden, das eine oder mehrere sehr lange Honleisten aufweist, womit beide Bohrungen gleichzeitig gehont werden, wie es bei Einfachbohrungen üblich ist. Mit diesem Verfahren läßt sich keine hohen Anforderungen genügende Genauigkeit der Endmaße beider Bohrungen erreichen; insbesondere werden die einander gegenüberliegenden Enden der Doppelbohrung im Vergleich zu den übrigen Bohrungsmaßen aufgeweitet, und solche unerwünschten, sogenannten Vorweiten sind wegen der großen Länge der Honleisten und des entsprechend großen Hubes bei der Bearbeitung unvermeidlich.

Es ist auch bekannt, fluchtende Einzelbohrungen einer Doppelbohrung mit einem Honwerkzeug zu bearbeiten, das zwei übereinander angeordnete Sätze von Honleisten aufweist. Dieses Verfahren wird insbesondere dann angewendet, wenn die beiden Bohrungen unterschiedliche Durchmesser haben, also auch ihre Endmaße im Durchmesser unterschiedlich sein sollen. Bei dieser Bearbeitung tritt an den übereinander angeordneten Honleisten unterschiedlicher Verschleiß auf, so daß die geforderte Maß- und Formgenauigkeit beider Bohrungen in der Serienfertigung nicht erreicht wird.

Zur Honbearbeitung eines Einzelbohrung ist ein Honwerkzeug bekannt (JP-A-164471), das durch einen Führungabschnitt verlängert ist, der während der Bearbeitung in ein Führungsstück eintaucht, das an der Maschine befestigt ist. Der Führungsabschnitt hat einen kleineren Durchmesser als die zu bearbeitende Bohrung und kann darum nur in der seinem Durchmesser angepaßten Bohrung des Führungsstückes gleitend geführt werden.

Der Erfindung liegt die Aufgabe zugrunde, das Verfahren zur Bearbeitung von zwei oder mehr fluchtenden Bohrungen derart zu gestalten, daß sehr enge Toleranzen bezüglich der Maße und der Form an allen fertig bearbeiteten Bohrungen eingehalten werden können.

Die Aufgabe wird mit dem erfindungsgemäßen Verfahren nach dem Patentanspruch 1 gelöst.

Die aufeinanderfolgende Bearbeitung der einzelnen Bohrungen von Doppel- oder Mehrfachbohrungen ermöglicht es, den Honvorgang an jede der Bohrungen individuell anzupassen, wobei die gleichzeitige Führung des Honwerkzeuges in einer anderen Bohrung eine zusätzliche Abstützung mit axialem Abstand von dem Arbeitsteil des Honwerkzeuges ergibt, was zur Genauigkeit der Endmaße der bearbeiteten Bohrung wesentlich beiträgt.

Die Bohrung, in der das Honwerkzeug während der Bearbeitung gleitend geführt wird, kann ein Hohlraum des Werkstückes sein, der zwei aufeinanderfolgende Bohrungen verbindet und beispielsweise als Bohrung mit größerer Weite als die zu bearbeitenden Bohrungen ausgeführt ist. Zweckmäßig wird jedoch das Honwerkzeug während der Bearbeitung der einen Bohrung in der im nächstfolgenden Arbeitsschritt zu bearbeitenden Bohrung geführt, wobei im nächsten Arbeitsschritt die fertiggestellte Bohrung als Führungsbohrung für das Honwerkzeug dienen kann.

Sollen zwei oder mehr fluchtende Bohrungen auf dasselbe Endmaß bearbeitet werden, so kann hierfür dasselbe Honwerkzeug verwendet werden, wobei dessen Hublage nach Beendigung des ersten Arbeitsschrittes entsprechend dem axialen Abstand der aufeinanderfolgenden Bohrungen verändert wird. Bei unterschiedlichen Endmaßen der zu bearbeitenden Bohrungen ist die Verwendung von zwei oder - der Anzahl der Bohrungen entsprechend - mehreren Honwerkzeugen zu empfehlen, wobei das jeweilige, für eine der Bohrungen bestimmte Honwerkzeug während der Bearbeitung in einer weiteren Bohrung, insbesondere in der von einem anderen Honwerkzeug zu bearbeitenden Bohrung geführt wird.

Zur Durchführung des erfindungsgemäßen Verfahrens wird nach dem Patentanspruch 8 ein Honwerkzeug verwendet, das am Umfang mindestens eine Honleiste und mindestens einen Führungsabschnitt hat, die axialen Abstand voneinander haben. Dabei ist der Führungsabschnitt zweckmäßig länger als die Honleiste. Er kann ein vom Werkzeugkörper gebildetes Führungsteil sein, das mit einem verschleißfesten Gleitbelag versehen ist; als Führungsabschnitt kann aber auch eine am Werkzeugkörper angeordnete, aus verschleißfestem Werkstoff bestehende Führungsleiste vorgesehen sein, die vorzugsweise radial zustellbar ist.

Aus den Ansprüchen ergeben sich weitere Merkmale der Erfindung. Im folgenden wird die Erfindung anhand zweier in den Zeichnungen dargestellter Ausführungsbeispiele näher erläutert. Es zeigen
- Fig. 1: im Axialschnitt ein Honwerkzeug in zwei verschiedenen, im linken und im rechten Teil der Zeichnung dargestellten Arbeitslagen in bezug auf ein Werkstück mit Doppelbohrung,
- Fig. 2: im Axialschnitt zwei verschiedene, im linken bzw. im rechten Teil der Zeichnung dargestellte Honwerkzeuge in ihrer Arbeitslage in bezug auf ein Werkstück mit Doppelbohrung entsprechend Fig. 1.

Fig. 1 zeigt im mittleren Teil der Zeichnung schematisch im Axialschnitt ein Werkstück 1, das fluchtende Bohrungen 2 und 3 enthält, die gleichen Durchmesser haben und durch einen Hohlraum 4 verbunden sind, der beispielsweise als Bohrung ausgeführt ist, die einen größeren Durchmesser hat als die beiden Bohrungen 2 und 3.

Zur Bearbeitung dieser Doppelbohrung 2, 3 ist ein einziges Honwerkzeug 5 vorgesehen, das im linken Teil der Zeichnung in einer oberen Hublage und im rechten Teil der Zeichnung in einer unteren Hublage - jeweils im Teil-Axialschnitt - dargestellt ist.

In einen Längsschlitz des Werkzeugkörpers ist eine Honleiste 6 passend eingesetzt, die mittels einer Zustellstange 7 radial nach außen gegen die Wandung der zu bearbeitenden Bohrung zustellbar ist. Die Zustellstange ist zu diesem Zweck in einer Mittelbohrung des Honwerkzeuges 5 axial verschiebbar und liegt mit einer Keilfläche 8 an einer komplementären Keilfläche der Honleiste 6 an.

Die Honleiste 6 ist etwa auf halber Länge des Honwerkzeuges 5 angeordnet. Oberhalb und unterhalb der Honleiste 6 und mit axialem Abstand zu ihr ist je einer von zwei Führungsabschnitten 9 und 10 vorgesehen, die vom Werkzeugkörper 11 gebildete Führungsteile sind und jeweils einen verschleißfesten Gleitbelag 12 aufweisen. Die Führungsabschnitte 9 und 10 haben jeweils eine größere Länge als die Honleiste 6 und von ihr einen axialen Abstand, der etwas kleiner ist als der axiale Abstand zwischen den Bohrungen 2 und 3 des Werkstückes 1. Die Honleiste 6 ist etwa gleich lang wie jede der beiden Bohrungen 2 und 3.

Es können in bekannter Weise mehrere Honleisten 6 über den Umfang des Werkzeugkörpers 11 verteilt angeordnet sein, wobei auch zwischen je zwei Honleisten eine Führungsleiste angeordnet sein kann. Zweckmäßig sind auch mehrere Führungsabschnitte 9 bzw. 10 über den Umfang des Werkzeugkörpers 11 verteilt vorgesehen. Anstelle der dargestellten Vorsprünge des Werkzeugkörpers, welche die Führungsteile 9 und 10 bilden, können auch gesonderte Führungsleisten vorgesehen sein, die aus verschleißfestem Werkstoff bestehen, beispielsweise aus Hartmetall, Hartchrom, Kunststoff oder ähnlichen Werkstoffen. Solche Führungsleisten können, wie die Honleiste 6, in Längsschlitze des Werkzeugkörpers passend eingesetzt und radial nach außen zustellbar sein, wofür in bekannter Weise eine zusätzliche Zustellstange mit entsprechenden Keilflächen vorgesehen oder die Zustellstange 7 entsprechend ausgebildet sein kann.

Die beiden Bohrungen 2 und 3 werden nach dem erfindungsgemäßen Verfahren in zwei Arbeitsschritten gehont. Beispielsweise wird zunächst die Bohrung 2 bearbeitet, wobei das Honwerkzeug 5 die im linken Teil der Zeichnung dargestellte Hublage hat. Das Honwerkzeug wird dabei wie üblich mit vorgegebenem Hub alternierend nach oben und unten und zugleich um seine Längsachse drehend angetrieben. Während dieser Bearbeitung wird das Honwerkzeug mit seinem unteren Führungsabschnitt 10 oder mit mehreren solcher Führungsabschnitte, die über den Umfang des Werkzeugkörpers verteilt angeordnet sind, in der unteren Bohrung 3 gleitend geführt. Da der Führungsabschnitt 10 länger ist als die Honleiste 6, befindet er sich ständig in der Bohrung 3, also auch während derjenigen Arbeitsphasen, in denen die Honleiste 6 mit dem üblichen Überlauf, nämlich bis zu etwa einem Drittel ihrer Länge, aus der Bohrung 2 nach oben und unten ausfährt. Das Honwerkzeug wird daher mit axialem Abstand von seinem Arbeitsteil, der durch die Honleiste 6 oder mehrere Honleisten gebildet ist, wahrend der Bearbeitung ständig abgestützt. Diese Führung und Abstützung trägt sehr wesentlich zur Formgenauigkeit der bearbeiteten Bohrung bei. Da die Länge der Honleiste 6 bzw. mehrerer dieser Honleisten an die Länge der zu bearbeitenden Bohrung 2 angepaßt ist, können auch bekannte Korrekturverfahren angewendet werden, die beispielsweise durch Änderung der Hublage Formfehlern der bearbeiteten Bohrung entgegenwirken.

Nach Beendigung des ersten Verfahrensschrittes, in dem die Bohrung 2 auf genaues Endmaß bearbeitet wurde, wird die Hublage des Honwerkzeuges 5 nach unten verstellt, so daß der Arbeitsteil des Honwerkzeuges mit der oder den Honleisten 6 nunmehr in der unteren Bohrung 3 liegt, wie aus dem rechten Teil der Fig. 1 ersichtlich ist. Der Honvorgang läuft in gleicher Weise ab wie im ersten Arbeitsschritt, wobei nunmehr das Honwerkzeug 5 mit seinem oberen Führungsabschnitt 9 in der fertig bearbeiteten Bohrung 2 gleitend geführt und abgestützt wird.

Fig. 2 zeigt im linken und rechten Teil der Zeichnung zwei verschiedene Honwerkzeuge 5A bzw. 5B, die zur aufeinanderfolgenden Bearbeitung der Bohrungen 2 und 3 vorgesehen sind. Das zu bearbeitende Werkstück 1 ist in gleicher Ausführung dargestellt wie in Fig. 1, hat also zwei durch einen Hohlraum 4 verbundene Bohrungen 2 und 3 gleichen Durchmessers. Die Bearbeitung mit zwei Werkzeugen 5A und 5B ist aber insbesondere zum Honen von Stufenbohrungen vorgesehen, bei denen also die fluchtenden Bohrungen unterschiedliche Durchmesser haben.

Das Honwerkzeug 5A hat eine oder mehrere Honleisten 6a, deren Länge etwa der Länge der Bohrung 2 entspricht. Das Honwerzeug 5B ist in gleicher Weise mit einer oder mehreren Honleisten 6b versehen, deren Länge an die Länge der Bohrung 3 angepaßt ist. Die Honleisten 6a und 6b sind wie im Ausführungsbeispiel nach Fig. 1 jeweils mittels einer Zustellstange 7a bzw. 7b radial zustellbar.

Bei dem Honwerkzeug 5A ist unterhalb der Honleiste 6a ein Führungsabschnitt 10a vorhanden, der als vom Werkzeugkörper 11a gebildetes Führungsteil gestaltet und mit einem Gleitbelag 12 versehen ist. Bei dem Honwerkzeug 5B ist ein Führungsabschnitt 9a oberhalb der Honleiste 6b vorgesehen. Beide Führungsabschnitte 9a und 10a sind länger als die zugehörige Honleiste 6b bzw. 6a. Auch bei diesen Honwerkzeugen können mehrere Honleisten und/oder mehrere Führungsabschnitte über den Umfang des Werkzeugkörpers verteilt angeordnet sein. Die Führungsabschnitte 9a und 10a können, wie zum Ausführungsbeispiel nach Fig. 1 erläutert, ebenfalls als Führungsleisten gestaltet sein, die zweckmäßig radial zustellbar sind. Die radiale Zustellbarkeit in Richtung auf die zugehörige Bohrungswandung ermöglicht eine von den Durchmessertoleranzen der Bohrungen 2 und 3 unabhängige, spielfreie Führung des jeweiligen Honwerkzeuges.

Mit den beiden Honwerkzeugen nach Fig. 2 wird die Doppelbohrung 2, 3 ebenfalls in aufeinanderfolgenden Arbeitsschritten gehont. Dabei kann im ersten Arbeitsschritt das Honwerkzeug 5A zur Bearbeitung der oberen Bohrung 2 eingesetzt werden, so daß der Führungsabschnitt 10a in der unteren Bohrung 3 geführt wird. Nach Erreichen des Fertigmaßes der Bohrung 2 wird das Honwerkzeug 5A gegen das Honwerkzeug 5B ausgewechselt, das nunmehr bei etwa gleicher Hublage die untere Bohrung 3 mit der oder den Honleisten 6b bearbeitet, während es mittels des oder der Führungsabschnitte 9a in der oberen Bohrung 2 geführt und abgestützt wird. Auch bei diesem Verfahren befinden sich die Führungsabschnitte 9a bzw. 10a in der Arbeitslage ständig in der Bohrung 2 bzw. 3, da sie länger sind als die zugehörigen Honleisten.

Es ist besonders zweckmäßig, die koaxialen Bohrungen vor dem beschriebenen Fertighonen mittels der Honwerkzeuge 5 bzw. 5A und 5B in einer Vorhonoperation vorzubearbeiten. Dadurch können Fluchtungsfehler der koaxialen Bohrungen eliminiert werden, und es können größere Abweichungen von dem vorgegebenen Fertigmaß auf einen geringeren Wert reduziert werden. Zum Vorhonen kann ein Honwerkzeug eingesetzt werden, das einen oder mehrere Honsteine besonders großer Länge aufweist, so daß beispielsweise bei einer Doppelbohrung die beiden Einzelbohrungen gleichzeitig vorgehont werden können.

## Patentansprüche

1. Verfahren zum Honen von zwei oder mehr fluchtenden und innerhalb des Werkstückes (1) verbundenen Bohrungen (2 und 3) mit mindestens einem Honwerkzeug (5; 5A; 5B), das während der Bearbeitung in mindestens zwei Bohrungen (2 und 3) des Werkstückes (1) eintaucht,
dadurch gekennzeichnet, daß die zu bearbeitenden Bohrungen (2 und 3) in zeitlich aufeinanderfolgenden Arbeitsschritten gehont werden, wobei das Honwerkzeug (5; 5A; 5B) während der Bearbeitung einer Bohrung in einer oder mehreren anderen Bohrungen gleitend geführt ist.

2. Verfahren nach Anspruch 1,
dadurch gekennzeichnet, daß das Honwerkzeug während der Bearbeitung der einen Bohrung (2) in der im nächstfolgenden Arbeitsschritt zu bearbeitenden Bohrung (3) geführt wird.

3. Verfahren nach Anspruch 1 oder 2,
dadurch gekennzeichnet, daß das Honwerkzeug nach dem ersten Arbeitsschritt in der bearbeiteten Bohrung (2) geführt wird, während es die nächste Bohrung (3) bearbeitet.

4. Verfahren nach einem der Ansprüche 1 bis 3,
dadurch gekennzeichnet, daß mindestens zwei Bohrungen (2 und 3) mit demselben Honwerkzeug (5) bearbeitet werden, wobei die Hublage des Honwerkzeuges (5) nach Beendigung des ersten Arbeitsschrittes entsprechend dem axialen Mittenabstand der beiden Bohrungen (2 und 3) verändert wird.

5. Verfahren nach einem der Ansprüche 1 bis 3,
dadurch gekennzeichnet, daß zur aufeinanderfolgenden Bearbeitung von zwei Bohrungen (2 und 3), insbesondere von Bohrungen unterschiedlichen Durchmessers, zwei Honwerkzeuge (5A und 5B) eingesetzt werden, die jeweils in der von dem anderen Honwerkzeug zu bearbeitenden Bohrung geführt werden.

6. Verfahren nach einem der Ansprüche 1 bis 5,
dadurch gekennzeichnet, daß in den zeitlich aufeinanderfolgenden Arbeitsschritten eine Doppelbohrung bearbeitet wird, die aus zwei axial benachbarten Bohrungen (2 und 3) besteht, welche durch einen Hohlraum (4) des Werkstückes (1) verbunden sind.

7. Verfahren nach einem der Ansprüche 1 bis 6,
dadurch gekennzeichnet, daß die Bohrungen vor den mittels des Honwerkzeuges ausgeführten Arbeitsschritten vorgehont werden, insbesondere mittels eines Honwerkzeuges, das eine oder mehrere Honleisten mit einer der Gesamt-Axialerstreckung der Bohrungen entsprechenden Länge aufweist.

8. Verwendung eines Honwerkzeuges zur Durchführung des Verfahrens nach einem der Ansprüche 1 bis 6,
dadurch gekennzeichnet, daß am Umfang des Honwerkzeuges (5; 5A; 5B) mindestens eine Honleiste (6; 6a, 6b) und mindestens ein Führungsabschnitt (9; 10; 9a; 10a) mit axialem Abstand voneinander vorhanden sind.

9. Verwendung nach Anspruch 8,
dadurch gekennzeichnet, daß der Führungsabschnitt (9; 10; 9a; 10a) länger ist als die Honleiste (6; 6a; 6b), deren Länge an die zu bearbeitende Bohrung (2; 3) angepaßt ist.

10. Verwendung nach Anspruch 8 oder 9,
dadurch gekennzeichnet, daß der Führungsabschnitt (9; 10; 9a; 10a) ein vom Werkzeugkörper (11; 11a; 11b) gebildetes Führungsteil ist, das mit einem verschleißfesten Gleitbelag (12) versehen ist.

11. Verwendung nach Anspruch 8 oder 9,
dadurch gekennzeichnet, daß der Führungsabschnitt eine am Werkzeugkörper angeordnete, aus verschleißfestem Werkstoff bestehende Führungsleiste ist, die vorzugsweise radial zustellbar ist.

12. Verwendung nach einem der Ansprüche 8 bis 11,
dadurch gekennzeichnet, daß oberhalb und unterhalb der Honleiste (6) jeweils mindestens ein Führungsabschnitt (9; 10) vorhanden ist.

13. Verwendung nach einem der Ansprüche 8 bis 12,
dadurch gekennzeichnet, daß auf gleicher Höhe des Werkzeugkörpers über dessen Umfang verteilt mehrere Führungsabschnitte vorhanden sind.

14. Verwendung nach einem der Ansprüche 8 bis 13,
dadurch gekennzeichnet, daß über den Umfang des Werkzeugkörpres verteilt mehrere Honleisten vorhanden sind, die vorzugsweise radial zustellbar sind.

## Claims

1. Method for honing two or more bores (2 and 3), which are aligned and connected within the work-piece (1), with at least one honing tool (5; 5A; 5B), which during machining plunges into at least two bores (2 and 3) in the work-piece (1), characterised in that the bores (2 and 3) to be machined are honed in working steps following each other chronologically, during the machining on one bore, the honing tool (5; 5A; 5B) being guided to slide in one or several other bores.

2. Method according to Claim 1, characterised in that during the machining of one bore (2), the honing tool is guided in the bore (3) to be machined in the following working step.

3. Method according to Claim 1 or 2, characterised in that after the first working step, the honing tool is guided in the machined bore (2), whilst it machines the next bore (3).

4. Method according to one of Claims 1 to 3, characterised in that at least two bores (2 and 3) are machined with the same honing tool (5), the stroke position of the honing tool (5) after the completion of the first working step, being varied to correspond to the axial centre-to-centre distance between the two bores (2 and 3).

5. Method according to one of Claims 1 to 3, characterised in that for the successive machining of two bores (2 and 3), in particular of bores of different diameter, two honing tools (5A and 5B) are used, which are guided respectively in the bore to be machined by the other honing tool.

6. Method according to one of Claims 1 to 5, characterised in that in the chronologically following working steps a double bore is machined, which consists of two axially adjacent bores (2 and 3), which are connected by a cavity (4) in the work-piece (1).

7. Method according to one of Claims 1 to 6, characterised in that before the working steps carried out by means of the honing tool, the bores are pre-honed in particular by means of a honing tool, which comprises one or more honing sticks with a a length corresponding to the total axial extent of the bores.

8. Use of a honing tool for carrying out the method according to one of Claims 1 to 6, characterised in that provided on the periphery of the honing tool (5; 5A; 5B) is at least one honing stick (6; 6a, 6b) and at least one guide section (9; 10; 9a; 10a) at an axial distance apart.

9. Use according to Claim 8, characterised in that the guide section (9; 10; 9a; 10a) is longer than the honing stick (6; 6a; 6b), whereof the length is adapted to the bore (2; 3) to be machined.

10. Use according to Claim 8 or 9, characterised in that the guide section (9; 10; 9a; 10a) is a guide part formed by the tool body (11; 11a; 11b), which is provided with a wear-resistant sliding coating (12).

11. Use according to Claim 8 or 9, characterised in that the guide section is a guide strip arranged on the tool body and consisting of wear-resistant material, which preferably has a radial outfeed.

12. Use according to one of Claims 8 to 11, characterised in that at least one guide section (9; 10) is respectively provided above and below the honing stick (6).

13. Use according to one of Claims 8 to 12, characterised in that several guide sections are distributed at the same height of the tool body, over its periphery.

14. Use according to one of Claims 8 to 13, characterised in that distributed over the periphery of the tool body are a plurality of honing sticks, which preferably have a radial outfeed.

## Revendications

1. Procédé de rodage à la pierre de deux ou plus de deux alésages (2 et 3) alignés et joints à l'intérieur d'une pièce (1) avec au moins un rodoir (5 ; 5A ; 5B) qui, pendant le rodage, plonge dans au moins deux alésages (2 et 3) de la pièce (1), caractérisé par le fait que les alésages à roder (2 et 3) sont rodés dans des opérations successives et le rodoir (5 ; 5A : 5B), pendant le rodage d'un alésage, est guidé de façon à coulisser dans un ou plusieurs autres alésages.

2. Procédé selon la revendication 1, caractérisé par le fait que le rodoir, pendant le rodage d'un alésage (2), est guidé dans l'alésage (3) rodé dans l'opération suivante.

3. Procédé selon l'une des revendications 1 et 2, caractérisé par le fait que le rodoir, après la première opération, est guidé dans l'alésage rodé (2) pendant qu'il rode l'alésage suivant (3).

4. Procédé selon l'une des revendications 1 à 3, caractérisé par le fait qu'au moins deux alésages (2 et 3) sont rodés avec le même rodoir (5) et la position de course de ce rodoir (5) est, à l'issue de la première opération, modifiée en fonction de la distance axiale entre centres des deux alésages (2 et 3).

5. Procédé selon l'une des revendications 1 à 3, caractérisé par le fait que pour le rodage successif de deux alésages (2 et 3), en particulier d'alésages de diamètre différent, sont employés deux rodoirs (5A et 5B) qui sont guidés chacun dans l'alésage à roder par l'autre.

6. Procédé selon l'une des revendications 1 à 5, caractérisé par le fait que dans les opérations successives est rodé un alésage double constitué de deux alésages voisins axialement (2 et 3) qui sont reliés par une cavité (4) de la pièce (1).

7. Procédé selon l'une des revendications 1 à 6, caractérisé par le fait que les alésages sont, avant les opérations exécutées au moyen du rodoir, prérodés, en particulier au moyen d'un rodoir qui présente un ou plusieurs bâtons rodoirs dont la longueur correspond à l'étendue axiale totale des alésages.

8. Utilisation d'un rodoir pour la mise en oeuvre du procédé selon l'une des revendications 1 à 6, caractérisée par le fait que sur le pourtour de ce rodoir (5 ; 5A ; 5B) existent au moins un bâton rodoir (6 ; 6a ; 6b) et au moins un tronçon de guidage (9 ; 10 ; 9a ; 10a) espacés axialement.

9. Utilisation selon la revendication 8, caractérisée par le fait que le tronçon de guidage (9 ; 10 ; 9a ; 10a) est plus long que le bâton rodoir (6 ; 6a ; 6b), dont la longueur est adaptée à l'alésage à roder (2 ; 3).

10. Utilisation selon l'une des revendications 8 et 9, caractérisée par le fait que le tronçon de guidage (9 ; 10 ; 9a ; 10a) est un élément de guidage formé par le corps (11 ; 11a ; 11b) du rodoir qui est pourvu d'un revêtement antifriction résistant à l'usure (12).

11. Utilisation selon l'une des revendications 8 et 9, caractérisée par le fait que le tronçon de guidage est une baguette de guidage en matériau résistant à l' usure placée sur le corps du rodoir et de préférence avançable radialement.

12. Utilisation selon l'une des revendications 8 à 11, caractérisée par le fait qu'au-dessus et au-dessous du bâton rodoir (6) existe au moins un tronçon de guidage (9 ; 10).

13. Utilisation selon l'une des revendications 8 à 12, caractérisée par le fait qu'il existe à la même hauteur du corps du rodoir plusieurs tronçons de guidage répartis sur le pourtour de celui-ci.

14. Utilisation selon l'une des revendications 8 à 13, caractérisée par le fait qu'il existe plusieurs bâtons rodoirs répartis sur le pourtour du corps du rodoir qui sont de préférence avançables radialement.
